# FASCICULE DE BREVET EUROPEEN

(11) **EP 0 341 128 B1**
(45) Date de publication et mention de la délivrance du brevet: **16.12.1992**
(21) Numéro de dépôt: 89401168.3
(22) Date de dépôt: 25.04.1989
(51) Int. Cl.: G10L 3/00

(54) **Procédé et dispositif de détection de signaux vocaux**
Verfahren und Anordnung zur Feststellung der Anwesenheit von Sprachsignalen
Method and apparatus for speech signal detection

(30) Priorité: 04.05.1988 FR 8806001
(43) Date de publication de la demande: 08.11.1989
(73) Titulaire: THOMSON-CSF, 75008 Paris (FR)
(72) Inventeur: Laurent, Pierre André, F-92045 Paris la Défense (FR)
(74) Mandataire: Lincot, Georges

(56) Documents cités:
- EP-A- 0 140 249
- EP-A- 0 167 364
- IEEE INTERNATIONAL CONFERENCE ON COMMUNICATIONS, Chicago, 12-15 juin 1977, vol. 3, pages 38.4-54-38.4-56, IEEE, New York, US; R.J. McAULAY: "A robust silence detector for increasing network channel capacity"

## Description

La présente invention concerne un procédé et un dispositif de détection de signaux vocaux utilisables notamment dans les transmissions radioélectriques à l'alternat à bord de véhicules.

La plupart des détecteurs d'activité vocale connus ne peuvent fonctionner correctement que pour des rapports signal à bruit suffisamment élevés, de l'ordre de 20 dB au minimum, ce qui correspond à des conditions de fonctionnement dans des environnements calmes de type bureau.

A bord d'un véhicule, la discrimination parole/bruit doit tenir compte en revanche d'un rapport signal à bruit beaucoup plus faible, le plus souvent inférieur à 10 dB. Dans certaines conditions (régime moteur élevé dans un véhicule moyennement insonorisé, par exemple) le niveau de bruit peut même dépasser celui du signal.

Enfin, le niveau et le type de bruit à discriminer varient selon les conditions inhérentes au véhicule (degré d'insonorisation par exemple) mais aussi en fonction du parcours effectué, un cas particulièrement défavorable étant celui du parcours urbain où les bruits à prendre en compte sont généralement d'un niveau élevé, non stationnaire et naturellement très varié.

Un exemple de réalisation d'un détecteur d'activité vocale prévu pour fonctionner dans des milieux bruyants est connu de la demande de brevet 79 24227 du 28 septembre 1979 déposée au nom de la demanderesse. Mais ce détecteur ne permet d'optimiser la discrimination parole/bruit que pour les sons voisés et la décision est prise en comparant le signal vocal seulement à une tension de seuil variable asservie sur la valeur de l'amplitude crête du signal vocal, sans tenir compte du niveau réel de bruit. Il en résulte des performances insuffisantes pour permettre un fonctionnement correct dans un milieu fortement perturbé et où le signal de parole est noyé dans le bruit.

Il est également connu de la demande de brevet EP A 167 364 d'effectuer une détection du signal vocal sur des critères énergétiques mais la différence de distribution spectrale entre parole et bruit qui est obtenue n'est pas non plus suffisante.

Le but de l'invention est de pallier les inconvénients précités.

A cet effet, l'invention a pour objet, un procédé de détection d'un signal vocal dans un signal noyé dans du bruit, tel que revendiqué dans la revendication 1 et un dispositif tel que revendiqué dans la revendication 9.

D'autres caractéristiques et avantages de l'invention apparaîtront ci-après à l'aide de la description faite en regard des dessins annexés qui représentent :
Les figures 1 à 4 des organigrammes figurant les différentes étapes du procédé mis en oeuvre par l'invention.

La figure 5 un dispositif de calcul du rapport d'énergie mettant en oeuvre les étapes 1 à 5 du procédé selon l'invention.

La figure 6 un mode de réalisation d'un dispositif pour le calcul de la valeur de l'échantillon ayant le maximum d'énergie dans une trame de signal filtré ou du signal préaccentué de la figure 5.

La figure 7 un mode de réalisation d'un dispositif pour la mise en oeuvre des étapes 6 à 11 de la figure 1.

Les figures 8A et 8B deux diagrammes représentant les procédés de détermination des seuils figurés aux étapes 12 à 22 de la figure 2.

La figure 9 un mode de réalisation du dispositif de calcul des valeurs moyennes X_{moy} ou R_{moy} illustrées aux étapes 23 à 28 de la figure 3.

Les figures 10A et 10B deux circuits pour le calcul des valeurs de seuil selon l'invention.

Les figures 11A et 11B deux diagrammes pour illustrer le mode de comparaison par seuils adaptatifs selon l'invention.

La figure 12 un mode de réalisation d'un dispositif de comparaison pour la mise en oeuvre des étapes 30 à 40 de la figure 4.

La figure 13 représente un diagramme d'état figurant l'algorithme de décision permettant de définir la présence ou non d'un signal vocal dans le signal bruité.

Le procédé selon l'invention qui est illustré aux figures 1 à 4, dans un exemple de mise en oeuvre pratique, opère sur des trames de signal bruité d'environ 20 millisecondes et échantillonnées à raison de 160 échantillons par trame pour donner des échantillons de signal S. Comme représenté aux étapes 1 à 5 de la figure 1, le signal numérique S sur lequel à lieu le traitement est d'abord préaccentué à l'étape 1 pour donner des échantillons de signal Sn, puis filtré à l'étape 2 pour donner des échantillons de signal Sₚₕ(n) par un filtre numérique passe haut de fréquence de coupure FC = 1200 Hz. Aux étapes 3 et 4 les paramètres suivants :$\text{X = {max (Sn)},}$
et Xₚₕ = max { Sₚₕ(n)}, sont calculés ; n étant compris entre 1 et 160. Ces calculs consistent à rechercher dans chaque suite d'échantillons S(n) et Sₚₕ(n) l'échantillon qui a l'amplitude ou l'énergie maximale

L'étape 5 consiste à calculer le rapport R = Xₚₕ/X entre les deux paramètres Xₚₕ et X calculés aux étapes 3 et 4.

Les étapes 6 à 11 qui suivent consistent à calculer des paramètres X1 et R1 suivant les relations
- X₁ = Xₚₕ si Xₚₕ est supérieur au paramètre X₁ calculé à la trame précédente et désigné par X_{1old} sur la figure 1 ;
- ou X₁ = T_{X}.X_{1old} + (1-T_{X}.Xₚₕ) dans le cas contraire ;
- R₁ = R si R est supérieur au rapport R calculé à la trame précédente et désigné par R_{old} sur la figure 1 ;
- ou R₁ = Tᵣ.R_{1old}+ (1-Tᵣ).R dans le cas contraire. Ceci permet d'une trame à la suivante d'autoriser une croissance instantanée des valeurs des paramètres X1 et R1 alors que leurs décroissances s'effectuent plus lentement avec des constantes de temps respectivement égales à T_{X} et Tᵣ. Selon un mode préféré de réalisation de l'invention la valeur des constantes de temps est fixée à 0,75 ce qui correspond à environ 70 millisecondes. Les étapes 12 à 29 suivantes qui sont illustrées aux figures 2 et 3, consistent à déterminer quatre seuils de détection à partir de la valeur moyenne à long terme des paramètres Xₚₕ et R. Ces derniers sont tout d'abord bornés à l'étape 12 entre des valeurs maximales et minimales et constantes de manière à prohiber de trop grandes variations des seuils. Les bornes de variation de Xₚₕ et R sont notées Xₚₕinf, Sₚₕsup, R.inf, R.sup. Les étapes 13 à 22 consistent à calculer deux paramètres X₂ et R₂ vérifiant les relations
${\text{X₂ = MAX{MIN{X}}_{\text{ph}} {\text{,X}}_{\text{ph}} {\text{.sup}X}}_{\text{ph}} \text{.inf}}$$\text{R₂ = MAX{MIN{R, R.sup}, R.inf}}$
Les moyennes à long terme des paramètres Xₚₕ et R notés respectivement X_{moy} et R_{moy} sont calculées aux étapes 23 à 28 en application des relations suivantes :
- X_{moy} = Tₘ.X_{moy.old} + (1-Tₘ).X₂, si X₂ est supérieur au paramètre X_{moy} calculé à la trame précédente et désigné par X_{moy.old} sur la figure 3 ;
- ou X_{moy} = T_{d}.X_{moy.old} + (1-T_{d}).X₂ dans le cas contraire.
- R_{moy} = Tₘ.R_{moy.old} + (1-Tₘ)R₂, si R₂ est supérieur au paramètre R_{moy} calculé à la trame précédente et désigné par R_{moy.old} sur la figure 3 ;
- ou R_{moy} = T_{d}.R_{moy.old} + (1-T_{d}).R₂ dans le cas contraire.

Dans ces relations la constante de temps de montée Tₘ assure une montée exponentiellement lente, alors que la constante de temps de descente T_{d} permet une descente exponentiellement rapide afin que la valeur moyenne considérée retombe rapidement à un niveau correspondant au bruit. Les valeurs de ces constantes de temps sont dans le mode de réalisation préféré de l'invention fixées à 0,95 pour la montée, soit environ 400 millisecondes et à 0,2 pour la descente, soit environ 13 millisecondes. Enfin les quatre valeurs de seuils sont calculés à l'étape 29 à partir des valeurs X moy et R moy définies précédemment par les relations :${\text{SX₁ parole = a.X}}_{\text{moy}} {\text{+ X}}_{\text{ph}} \text{.inf}$${\text{SX₁ bruit = b.X}}_{\text{moy}} {\text{+ X}}_{\text{ph}} \text{.inf}$${\text{SR₁ parole = a.R}}_{\text{moy}} \text{+ R.inf}$$\text{SR₁ bruit = b.R moy + R.inf}$

Les valeurs des coefficients multiplicateurs a et b sont dans l'exemple de réalisation préféré de l'invention fixées à 1,8 et 1,25. Il faut noter que par ailleurs, si l'un des paramètres Xₚₕ ou R est inférieur à la borne inférieure correspondante, la décision bruit est prise automatiquement.

Un dispositif de calcul du rapport d'énergie mettant en oeuvre les étapes 1 à 5 du procédé est représenté à la figure 5. Ce dispositif comprend un premier filtre 43, passe haut, de fonction de transfert H(z) = 1 - 0,86 z⁻¹, qui réalise une préaccentuation du signal représenté à l'étape 1, ce filtre est couplé par sa sortie d'une part, à un deuxième filtre passe haut 44 ayant une fréquence de coupure d'environ 1200 Hz et d'autre part, à un dispositif de calcul d'énergie 46. Le deuxième filtre passe haut 44 est également couplé par sa sortie à un dispositif de calcul d'énergie 45 similaire au dispositif de calcul d'énergie 46. Le filtre 44 et le dispositif de calcul d'énergie 45 fournissent le paramètre Xₚₕ en exécution des étapes 2 et 3 du procédé et le dispositif de calcul d'énergie 46 fourni le paramètre X. Les paramètres X et Xₚₕ sont appliqués respectivement sur une première entrée et une deuxième entrée d'opérande d'un circuit diviseur 47 pour réaliser le calcul du paramètre R conformément à l'étape 5.

Un mode de réalisation des dispositifs de calcul d'énergie 45 et 46 est représenté à la figure 6. Ce circuit comprend un circuit comparateur 48 couplé à un registre 49 au travers d'un circuit aiguilleur 50. Le circuit comparateur 48 possède deux entrées, une première entrée reçoit les échantillons de signal S(n) fourni par le filtre numérique 43 ou les échantillons de signal fourni par le filtre numérique 44 ; la deuxième entrée est reliée à la sortie du registre 49. Le circuit aiguilleur 50 est commandé par la sortie du circuit comparateur 48 et aiguille les échantillons de signal S(n) ou Sₚₕ à l'entrée du registre 49 lorsque la valeur de l'échantillon de signal S(n) ou Sₚₕ(n) est supérieure au contenu du registre 49. Dans le cas contraire le registre 49 reste rebouclé sur lui-même.

Un mode de réalisation du dispositif pour la mise en oeuvre des étapes 6 à 11 est représenté à la figure 7. Ce dispositif comprend un circuit comparateur 51 couplé à un circuit accumulateur 52 au travers d'un circuit aiguilleur 53. Un circuit multiplicateur 54 est relié par une première entrée d'opérande à une première entrée du circuit comparateur 51 et reçoit sur sa deuxième entrée d'opérande les paramètres 1-T_{X} ou 1-Tᵣ figurés aux étapes 8 et 11 du procédé. Un deuxième circuit multiplicateur 55 est relié par une première entrée d'opérande à la sortie du circuit accumulateur 52 et reçoit sur une deuxième entrée d'opérande les paramètres T_{X} ou Tᵣ figurés aux étapes 8 et 11 du procédé. Les sorties des circuits multiplicateurs 54 et 55 sont reliées respectivement à une première entrée et une deuxième entrée d'opérande d'un circuit additionneur 56 dont la sortie est reliée à une première entrée du circuit aiguilleur 53. La sortie du circuit accumulateur 52 est d'autre part reliée à la deuxième entrée d'opérande du circuit comparateur 51. Conformément aux étapes 6 à 11, les paramètres Xₚₕ ou R sont appliqués sur la première entrée du circuit comparateur 51 et sont comparés aux contenus X.old ou R.old du circuit accumulateur 52. Si conformément à l'étape 6 ou à l'étape 9 les paramètres Xₚₕ ou R sont supérieurs au contenu X.old ou R.old du circuit accumulateur 52, le circuit aiguilleur 53 met à jour le contenu de l'accumulateur 52 par l'un des paramètres Xₚₕ ou R conformément aux étapes 7 et 10. Dans le cas contraire le circuit aiguilleur 53 commute la sortie du circuit additionneur 56 à l'entrée du circuit accumulateur 52, pour mettre à jour le contenu de l'accumulateur par les paramètres X1 ou R1 définis par les relations décrites précédemment des étapes 8 et 11. Dans ces relations le produit (1 - Tₓ) x Xₚₕ ou le produit (1-Tᵣ) x R sont effectués par le circuit multiplicateur 64 et les produits T_{X} x X.old ou T_{R} par R.old sont effectués par le circuit multiplicateur 55. La somme des produits obtenus est réalisée par le circuit additionneur 56.

Les étapes 12 à 22 du procédé représenté à la figure 2 sont exécutées à l'aide d'amplificateurs à seuil non représentés dont les caractéristiques qui sont par contre représentées aux figure 8A et 8B, permettent de ne pas prendre en compte les valeurs trop élevées des paramètres X₁ ou R₁. D'après ces caractéristiques chaque paramètre X₁ ou R₁ est limité entre deux valeurs X₁ₚₕ.inf et X₁ₚₕ.sup ou R₁.inf et R₁.sup. Ces caractéristiques permettent de générer les paramètres X₂ et R₂ suivant des lois linéaires des paramètres X₁ et R₁ entre les valeurs de seuil X₁ₚₕ.inf et X₁ₚₕ.sup ou R₁.inf et R₁.sup, les paramètres X₂ et R₂ étant limités en amplitude pour les valeurs des paramètres X₁ et R₁ extérieures à ces seuils.

Un mode de réalisation d'un dispositif de calcul des valeurs moyennes X_{M} ou R_{M} illustré par les étapes 23 à 28 du procédé est représenté à la figure 9. Ce dispositif comprend, reliés dans cet ordre en série, un circuit soustracteur 57, un circuit multiplicateur 58, un circuit additionneur 59 et un registre 60. Le circuit soustracteur 57 comprend une premier entrée d'opérande sur laquelle sont appliqués les paramètres X₂ ou R₂ et une deuxième entrée d'opérande qui est reliée à la sortie du registre 60. Le dispositif comprend également un circuit comparateur 61 à deux entrées reliées respectivement aux entrées du circuit soustracteur 57. La sortie du circuit comparateur 61 est reliée à une entrée de commande d'un circuit aiguilleur 62. Le circuit aiguilleur 62 possède deux entrées sur lesquelles sont appliquées les constantes de temps Tₘ et T_{d}. La sortie du circuit aiguilleur 62 est reliée à une première entrée d'opérande du circuit multiplicateur 58, la deuxième entrée d'opérande du circuit multiplicateur 58 étant reliée à la sortie du circuit soustracteur 57. La sortie du circuit multiplicateur 58 est d'autre part reliée à une première entrée d'opérande du circuit additionneur 59, la deuxième entrée d'opérande du circuit additionneur 59, étant reliée à la première entrée d'opérande du circuit soustracteur 57. Ce dispositif permet d'effectuer les opérations du procédé représenté aux étapes 23 à 28. Conformément à l'étape 23 ou à l'étape 26, les paramètres X₂ ou R₂ sont appliqués sur la première entrée de comparaison du circuit comparateur 61 pour être comparés au contenu X_{moy}.old du registre 60, et si leur valeur respective est supérieure au contenu du registre 60, le circuit comparateur 61 commande le circuit aiguilleur 62 pour appliquer la constante de temps Tₘ sur la première entrée d'opérande du circuit multiplicateur 58. Le circuit multiplicateur 58 reçoit sur sa deuxième entrée d'opérande le résultat de la soustraction effectuée entre le contenu X_{moy}.old du registre 60 et les valeurs des paramètres X₂ ou R₂ appliquées sur sa première entrée d'opérande. Les résultats des multiplications Tₘ(X_{moy.old} - X₂) ou Tₘ·(R_{moy.old}-R₂) effectuées par le circuit multiplicateur 58 sont appliqués sur la première entrée d'opérande du circuit additionneur 59 pour être additionnés aux paramètres X₂ ou R₂ appliqués sur sa deuxième entrée d'opérande. Le résultat de l'addition effectuée par le circuit additionneur 69 est alors transféré à l'intérieur du registre 60. Cependant, si aux étapes 23 ou 26 les valeurs des paramètres X₂ ou R₂ ne sont pas supérieures aux valeurs X_{moy.old} ou R_{moy.old} trouvées dans le registre 60, le circuit aiguilleur 62 est commandé par le circuit comparateur 61 pour appliquer sur la première entrée d'opérande du circuit multiplicateur 58 la valeur de la constante de temps T_{d}. Dans ces conditions, les calculs sont menés de façon similaire à la description précédente, la valeur de la constante de temps Tₘ étant remplacée par la valeur de la constante de temps T_{d} conformément aux relations indiquées aux étapes 25 et 28 du procédé.

Les calculs des valeurs de seuil de parole ou de bruit (SX₁ "parole" et SX₁ "bruit", SR₁ "parole", et SR₁ "bruit") conformément aux relations établies à l'étape 29 du procédé sont effectuées par les circuits décrits aux figures 10A et 10B. Les seuils SX₁ "parole" ou SR₁ "parole" sont calculés au moyen d'un circuit multiplicateur 63 relié à un circuit additionneur 64. Le circuit multiplicateur 63 reçoit sur une première entrée d'opérande les paramètres X_{moy} ou R_{moy} fournis par le registre 60 de la figure 9 et il possède une deuxième entrée d'opérande sur laquelle est appliqué le paramètre a. Le résultat de la multiplication est appliqué sur une première entrée d'opérande du circuit additionneur 64 pour être additionné au seuil S_{PH}.inf qui est appliqué sur sa deuxième entrée d'opérande. La sortie du circuit additionneur 64 fournit le seuil SX₁ "parole" ou SR₁ "parole".

De manière similaire, les seuils SX₁ "bruit" et/ou SR₁ "bruit" sont calculés au moyen du circuit multiplicateur 65 et du circuit additionneur 66. La première entrée d'opérande du circuit multiplieur 65 reçoit les paramètres X_{moy} ou R_{moy} fournis par le registre 60 de la figure 9, il possède une deuxième entrée d'opérande sur laquelle est appliqué le paramètre b. Sa sortie est reliée à une première entrée d'opérande du circuit additionneur 66 dont la deuxième entrée d'opérande reçoit la valeur du paramètre de seuil Xₚₕ.inf. La sortie du circuit additionneur 66 délivre la valeur de seuil SX₁ "bruit" et SR₁ "bruit". Ces valeurs de seuil permettent de comparer les paramètres X₁ et R₁ conformément aux étapes 30 à 40 du procédé et selon les diagrammes représentés aux figures 11A et 11B. Un dispositif de comparaison correspondant est représenté à la figure 12. Ce circuit comprend un ensemble de quatre circuits comparateurs référencés de 67 à 70 couplés respectivement à quatre entrées d'un discriminateur de parole/bruit 71. Le circuit comparateur 67 compare le paramètre X₁ au seuil de parole SX₁ "parole", le comparateur 68 compare le paramètre X₁ au seuil SX₁ "bruit", le comparateur 69 compare le paramètre R1 au seuil SR₁ "parole" et le comparateur 70 compare le paramètre R₁ au seuil SR₁ "bruit". Le discriminateur parole/bruit 71 élabore un signal d'activité vocale DAV conformément au diagramme d'état qui est représenté à la figure 13. Ce diagramme d'état possède deux états stables DAV0 et DAV1 et des états instables figurés par les lettres L1 à L4. L'état stable DAV0 est l'état "bruit" dans lequel se trouve le détecteur d'activité vocale en l'absence de signal de parole, et l'état stable DAV1 est l'état dans lequel se trouve le détecteur d'activité locale lorsque le signal qui est appliqué à son entrée comprend un signal de parole. Lorsque le détecteur est dans l'état "bruit" DAV0 il ne passe à l'état parole DAV1 que si l'un des deux paramètres X₁ et R₁ est supérieur au seuil de parole correspondant SX₁ "parole" ou SR₁ "parole" en transitant par l'état instable L1. Sinon la décision bruit est maintenue, c'est-à-dire si le paramètre X₁ est inférieur au seuil SX₁ "parole" et que le paramètre R₁ est inférieur au paramètre SR1 "parole".

Par contre, lorsque le détecteur d'activité vocale est dans l'état parole DAV1 il ne passe à l'état bruit DAV0 que si l'un des deux paramètres X₁ et R₁ est inférieur au seuil de bruit correspondant c'est-à-dire si X₁ est inférieur au seuil SX₁ bruit et R₁ inférieur à SR₁ bruit. Dans ces conditions il transite par l'état instable L2. Cet algorithme des changements d'états du signal DAV est figuré aux étapes 30 à 39 de la figure 4. Après chaque changement d'état du signal DAV, et après une phase d'initialisation représentée à l'étape 40 le procédé retourne exécuter l'étape 6 de la figure 1.

Cependant, comme ceci est représenté aux étapes 41 et 42 du diagramme de la figure 4, le passage à l'état bruit DAV0 n'est effectif qu'au bout d'un certain temps, calculé par un compteur de temporisation, noté "Hang", non représenté qui est chargé à une valeur de compte maximale aux étapes 35 et 39 chaque fois qu'un état "parole" DAV1 est décidé, et dont le contenu est diminué de une unité à chaque fois que la décision DAV0 a lieu à l'étape 36. Ceci permet d'éviter des passages systématiques à l'état bruit dans les trous de parole du locuteur ou de couper la fin d'un mot si elle est de faible énergie.

Il est bien évident que l'exemple de mise en oeuvre du procédé selon l'invention n'est pas limité au dispositif qui vient d'être décrit et qu'il peut tout aussi bien être mis en oeuvre au moyen d'une structure comprenant des moyens de calcul microprogrammés, enregistrés par exemple dans les mémoires mortes ou de données d'un microprocesseur de traitement du signal.

## Revendications

1. Procédé de détection d'un signal vocal dans un signal noyé dans du bruit, consistant
- à découper le signal en trame,
- à échantillonner chaque trame pour obtenir un signal numérique comportant un nombre n déterminés d'échantillons,
- à préaccentuer (1) le signal numérique pour obtenir un signal numérique préaccentué,
- à filtrer (2) le signal numérique préaccentué au moyen d'un filtre numérique passe haut (44) pour obtenir un signal numérique filtré,
- à mesurer (3, 4) dans chaque trame l'énergie maximale des échantillons du signal préaccentué et l'énergie maximale des échantillons du signal numérique filtré,
- à calculer (12...28) entre deux bornes la valeur moyenne à long terme de la valeur maximale de l'énergie des échantillons du signal filtré
et caractérisé en ce qu'il consiste :
- à effectuer (5) un rapport d'énergie R entre l'énergie maximale du signal numérique filtré et l'énergie maximale des échantillons du signal numérique préaccentué,
à calculer (27, 28) entre deux bornes la valeur moyenne à long terme du rapport d'énergie,
- à calculer (29) à partir des valeurs moyennes à long terme quatre valeurs de seuil, deux maximales constituant respectivement deux bornes inférieures de l'état parole pour le signal filtré et le rapport d'énergie, et deux minimales constituant respectivement deux bornes supérieures de l'état bruit pour le signal filtré et le rapport d'énergie, pour comparer à ces valeurs de seuil l'énergie du signal filtré maximale et le rapport d'énergie,
- à décider (30...40) de la présence du signal vocal dans le signal bruité lorsque l'énergie maximale du signal numérique filtré, ou le rapport d'énergie sont supérieurs respectivement à leurs valeurs maximales de seuil,
- et à décider (30..40) de l'absence d'un signal vocal dans le signal bruité lorsque l'énergie maximale du signal numérique filtré ou le rapport d'énergie R sont inférieurs respectivement à leur valeurs minimales de seuil.

2. Procédé selon la revendication 1, caractérisé en ce que la préaccentuation du signal numérique est effectuée à l'aide d'un filtre numérique passe haut (43) de transformée en z H(z) = 1 - 0,86 z⁻¹.

3. Procédé selon l'une quelconque des revendications 1 et 2, caractérisé en ce que le filtre numérique passe haut (44) a une fréquence de coupure d'environ 1200 Hz.

4. Procédé selon l'une quelconque des revendications 1 à 3, caractérisé en ce que la mesure de l'énergie maximale (45, 46) dans chaque trame a lieu sur l'échantillon d'amplitude maximum.

5. Procédé selon l'une quelconque des revendications 1 à 4, caractérisé en ce que la détermination de la valeur moyenne à long terme Xₘ de la valeur maximale de l'énergie du signal filtré est calculée (24, 25) en appliquant dans chaque trame courante une relation de récurrence de la forme :${\text{X}}_{\text{moy}} {\text{= T}}_{\text{m}} {\text{.X}}_{\text{moy.old}} {\text{+ (1-T}}_{\text{m}} \text{)X₂}$ si la valeur du paramètre X₂ est supérieure au paramètre X_{moy.old}
ou suivant une relation de la forme${\text{X}}_{\text{moy}} {\text{= T}}_{\text{d}} {\text{.X}}_{\text{moy.old}} \text{+ (1-Td)X₂}$ si la valeur du paramètre X₂ est inférieure au paramètre X_{moy.old}
où : la valeur X₂ est égale à la valeur de l'échantillon Xₚₕ d'énergie maximale dans chaque trame limitée entre deux valeurs de seuil Xₚ.sup et Xₚₕ.inf, X_{moy.old} est la valeur moyenne à long terme calculée dans la trame précédente, et Tₘ et T_{d} sont des constantes de temps ; Tₘ étant une constante de temps supérieure à T_{d}.

6. Procédé selon la revendication 5, caractérisé en ce que la détermination de la valeur moyenne R_{moy} de la valeur maximale du rapport d'énergie R est calculée (27, 28) en appliquant dans chaque trame courante une relation de récurrence de la forme :${\text{R}}_{\text{moy}} {\text{= T}}_{\text{m}} {\text{R}}_{\text{moy.old}} {\text{+ (1-T}}_{\text{m}} \text{)R₂}$ si le paramètre R₂ est supérieur au paramètre R_{moy.old} et suivant. une relation de récurrence de la forme :${\text{R}}_{\text{moy}} {\text{= T}}_{\text{d}} {\text{R}}_{\text{moy.old}} {\text{+ (1-T}}_{\text{d}} {\text{)R}}_{\text{é}}$ si le paramètre R₂ est inférieur au paramètre R_{moy} ; R_{moy.old} désignant le rapport d'énergie moyen à long terme calculé dans la trame précédente.

7. Procédé selon les revendications 5 et 6, caractérisé en ce que les quatre valeurs de seuil sont calculées (29) en appliquant les relations :${\text{SX₁ parole = a.X}}_{\text{moy}} {\text{+ X}}_{\text{ph}} \text{.inf}$${\text{SX₁ bruit = b.X}}_{\text{moy}} {\text{+ X}}_{\text{ph}} \text{.inf}$${\text{SR₁ parole = a.R}}_{\text{moy}} \text{+ R.inf}$$\text{SR₁ bruit = b.R moy + R.inf}$ les paramètres a et b étant des constantes.

8. Procédé selon la revendication 7, caractérisé en ce que a = 1, 8 et b = 1, 25.

9. Dispositif de détection d'un signal vocal dans un signal noyé dans du bruit, comprenant :
- des moyens pour découper le signal en trame,
- des moyens pour échantillonner chaque trame pour obtenir un signal numérique comportant un nombre n déterminés d'échantillons,
- des moyens pour préaccentuer (1) le signal numérique pour obtenir un signal numérique préaccentué,
- des moyens pour filtrer (2) le signal numérique préaccentué au moyen d'un filtre numérique passe haut (44) pour obtenir un signal numérique filtré,
- des moyens pour mesurer (3, 4) dans chaque trame l'énergie maximale des échantillons du signal préaccentué et l'énergie maximale des échantillons du signal numérique filtré,
- des moyens pour calculer (12.. 28) entre deux bornes la valeur moyenne à long terme de la valeur maximale de l'énergie des échantillons du signal filtré
et caractérisé en ce qu'il comporte
- des moyens pour effectuer (5) un rapport d'énergie R entre l'énergie maximale du signal numérique filtré et l'énergie maximale des échantillons du signal numérique préaccentué,
- des moyens pour calculer (27, 28) entre deux bornes la valeur moyenne à long terme du rapport d'énergie,
- des moyens pour calculer (29) à partir des valeurs moyennes à long terme quatre valeurs de seuil, deux maximales constituant respectivement deux bornes inférieures de l'état parole pour le signal filtré et le rapport d'énergie, et deux minimales constituant respectivement deux bornes supérieures de l'état bruit pour le signal filtré et le rapport d'énergie, pour comparer à ces valeurs de seuil l'énergie du signal filtré maximale et le rapport d'énergie,
- des moyens pour décider (30..40) de la présence du signal vocal dans le signal bruité lorsque l'énergie maximale du signal numérique filtré, ou le rapport d'énergie sont supérieurs respectivement à leurs valeurs maximales de seuil,
- et des moyens pour décider (30..40) de l'absence d'un signal vocal dans le signal bruité lorsque l'énergie maximale du signal numérique filtré ou le rapport d'énergie R sont inférieurs respectivement à leurs valeurs minimales de seuil.

10. Dispositif selon la revendication 9 caractérisé en ce qu'il comprend des moyens de calcul microprogrammés.

11. Dispositif selon la revendication 10 caractérisé en ce que les moyens de calcul microprogrammé sont formés par un processeur de traitement du signal.

## Patentansprüche

1. Verfahren zur Erfassung eines Sprachsignals, das von einem Rauschsignal begleitet ist, darin bestehend,
- daß das Signal in Rahmen zerschnitten wird,
- daß jeder Rahmen getastet wird, so daß sich ein digitales Signal mit einer vorbestimmten Zahl von Tastproben ergibt,
- daß das digitale Signal vorakzentuiert wird (1), um ein vorakzentuiertes digitales Signal zu erhalten,
- daß das vorakzentuierte digitale Signal gefiltert wird (2) mit Hilfe eines digitalen Hochpaßfilters (44), das ein gefiltertes digitales Signal liefert,
- daß in jedem Rahmen die maximale Energie der vorakzentuierten Signaltastproben und die maximale Energie der Tastproben des gefilterten digitalen Signals gemessen werden (3, 4),
- daß der Langzeitmittelwert des Höchstwerts der Energie der Tastproben des gefilterten Signals zwischen zwei Grenzen berechnet wird (12 bis 28),
und dadurch gekennzeichnet, daß es darin besteht,
- daß ein Energieverhältnis R zwischen der Maximalenergie des gefilterten digitalen Signals und der Maximalenergie der Tastproben des vorakzentuierten digitalen Signals gebildet wird (5),
- daß der Langzeitmittelwert des Energieverhältnisses zwischen zwei Grenzen berechnet wird (27, 28),
- daß ausgehend von den Langzeitmittelwerten vier Schwellwerte berechnet werden (29), nämlich zwei Höchstwerte, die die beiden unteren Grenzen des Sprachzustands für das gefilterte Signal und das Energieverhältnis bilden, und zwei Mindestwerte, die die beiden Obergrenzen des Rauschzustands für das gefilterte Signal und das Energieverhältnis bilden, um die maximale Energie des gefilterten Signals und das Energieverhältnis mit diesen Schwellwerten zu vergleichen,
- daß auf das Vorliegen des Sprachsignals im verrauschten Signal geschlossen wird (30 bis 40), wenn die maximale Energie des gefilterten digitalen Signals oder das Energieverhältnis größer als ihre entsprechenden maximalen Schwellwerte sind (30 bis 40),
- und daß auf die Abwesenheit eines Sprachsignals im verrauschten Signal geschlossen wird, wenn die maximale Energie des gefilterten digitalen Signals oder das Energieverhältnis R unter ihren jeweiligen Mindestschwellwerten liegen.

2. Verfahren nach Anspruch 1, dadurch gekennzeichnet, daß die Vorakzentuierung des digitalen Signals mit Hilfe eines digitalen Hochpaßfilters (43) erfolgt, das eine Transformierte in z von H(z) = 1 - 0,86 z⁻¹ besitzt.

3. Verfahren nach einem beliebigen der Ansprüche 1 und 2, dadurch gekennzeichnet, daß das digitale Hochpaßfilter (44) eine Grenzfrequenz von ungefähr 1200 Hz besitzt.

4. Verfahren nach einem beliebigen der Ansprüche 1 bis 3, dadurch gekennzeichnet, daß die Messung der maximalen Energie (45, 46) in jedem Rahmen anhand der Tastprobe maximaler Amplitude erfolgt.

5. Verfahren nach einem beliebigen der Ansprüche 1 bis 4, dadurch gekennzeichnet, daß die Bestimmung des Langzeitmittelwerts Xₘ des maximalen Energiewerts des gefilterten Signals berechnet wird (24, 25), indem in jedem laufenden Rahmen eine Rekurrenzbeziehung der folgenden Form angewendet wird${\text{X}}_{\text{moy}} {\text{= T}}_{\text{m}} {\text{.T}}_{\text{moy-old}} {\text{+ (1-T}}_{\text{m}} \text{).X₂}$ wenn der Wert des Parameters X₂ größer als der Parameter X_{moy.old} ist, oder gemäß einer Beziehung der Form${\text{X}}_{\text{moy}} {\text{= T}}_{\text{d}} {\text{.X}}_{\text{moy-old}} {\text{+ (1-T}}_{\text{d}} \text{).X₂}$ wenn der Wert des Parameters X₂ unter dem Parameter X_{moy.old} ist, wobei der Wert X₂ gleich dem Wert der Tastprobe Xₚₕ der maximalen Energie in jedem Rahmen ist, und zwar beschränkt zwischen zwei Schwellwerten Xₚsup und Xₚₕinf, wobei X_{moy.old} der in dem vorhergehenden Rahmen berechnete Langzeitmittelwert ist und Tₘ und T_{d} Zeitkonstanten sind (Tₘ > T_{d}).

6. Verfahren nach Anspruch 5, dadurch gekennzeichnet, daß die Bestimmung des Mittelwerts R_{moy} des Maximalwerts des Energieverhältnisses R berechnet wird (27, 28), indem in jedem laufenden Rahmen eine Rekurrenzbeziehung der folgenden Form angewendet wird${\text{R}}_{\text{moy}} {\text{= T}}_{\text{m}} {\text{·R}}_{\text{moy.old}} {\text{+ (1-T}}_{\text{m}} \text{)R₂}$ wenn der Parameter R₂ größer als der Parameter R_{moy.old} ist, und gemäß einer Rekurrenzbeziehung der folgenden Form${\text{R}}_{\text{moy}} {\text{= T}}_{\text{d}} {\text{.R}}_{\text{moy.old}} {\text{+ (1-T}}_{\text{d}} {\text{).R}}_{\text{é}}$ wenn der Parameter R₂ kleiner als der Parameter R_{moy} ist, wobei R_{moy.old} das in dem vorhergehenden Rahmen berechnete Langzeitverhältnis der mittleren Energie ist.

7. Verfahren nach den Ansprüchen 5 und 6, dadurch gekennzeichnet, daß die vier Schwellwerte durch Anwendung der folgenden Beziehungen berechnet werden (29):${\text{SX₁ Sprache = a.X}}_{\text{moy}} {\text{+ X}}_{\text{ph}} \text{.inf}$${\text{SX₁Rauschen = b.X}}_{\text{moy}} {\text{+ X}}_{\text{ph}} \text{.inf}$${\text{SR₁ Sprache = a.R}}_{\text{moy}} \text{+ R.inf}$${\text{SR₁ Rauschen = b.R}}_{\text{moy}} \text{+ R.inf}$ wobei die Parameter a und b Konstante sind.

8. Verfahren nach Anspruch 7, dadurch gekennzeichnet, daß gilt: a = 1,8 und b = 1,25.

9. Vorrichtung zur Erfassung eines Sprachsignals in einem verrauschten Signal
- mit Mitteln zum Zerhacken des Signals in Rahmen,
- mit Mitteln zum Tasten jedes Rahmens, um ein digitales Signal zu erhalten, das eine bestimmte Zahl n von Tastproben enthält,
- mit Mitteln (1), um das digitale Signal vorzuakzentuieren und ein vorakzentuiertes digitales Signal zu erhalten,
- mit Mitteln (2), um das vorakzentuierte digitale Signal in einem digitalen HochpaBfilter (44) zu filtern, um ein gefiltertes digitales Signal zu erhalten,
- mit Mitteln (3, 4) zur Messung der maximalen Energie der Tastproben des vorakzentuierten Signals und der maximalen Energie der Tastproben des gefilterten digitalen Signals in jedem Rahmen,
- mit Mitteln (12 bis 28) zur Berechnung des Langzeitmittelwerts des maximalen Energiewerts der Tastproben des gefilterten Signals,
dadurch gekennzeichnet, daß die Vorrichtung aufweist
- Mittel (5), um ein Energieverhältnis zwischen der Maximalenergie des gefilterten digitalen Signals und der Maximalenergie der Tastproben des vorakzentuierten digitalen Signals zu bilden,
- Mittel (27, 28), um zwischen zwei Grenzen den Langzeitmittelwert des Energieverhältnisses zu berechnen,
- Mittel (29), um ausgehend von den Langzeitmittelwerten vier Schwellwerte zu berechnen, nämlich zwei Maximalwerte, die zwei untere Grenzen des Sprachzustands für das gefilterte Signal bzw. das Energieverhältnis bilden, und zwei Minimalwerte, die zwei Obergrenzen des Rauschzustands für das gefilterte Signal und das Energieverhältnis bilden, um die Maximalenergie des gefilterten Signals und das Energieverhältnis mit diesen Schwellwerten zu vergleichen,
- Mittel (30 bis 40), um das Vorliegen des Sprachsignals im verrauschten Signal zu entscheiden, wenn die Maximalenergie des gefilterten digitalen Signals oder das Energieverhältnis größer als ihre entsprechenden Maximalschwellwerte sind,
- und Mittel (30 bis 40), um auf die Abwesenheit eines Sprachsignals im verrauschten Signal zu schließen, wenn die Maximalenergie des gefilterten digitalen Signals oder das Energieverhältnis R kleiner als ihre entsprechenden Mindestschwellwerte sind.

10. Vorrichtung nach Anspruch 9, dadurch gekennzeichnet, daß sie mikroprogrammierte Rechenmittel enthält.

11. Vorrichtung nach Anspruch 10, dadurch gekennzeichnet, daß die mikroprogrammierten Rechenmittel von einem Signalverarbeitungsprozessor gebildet werden.

## Claims

1. Process for detecting a speech signal in a signal embedded in noise, which consists in
- splitting the signal into frames,
- sampling each frame to obtain a digital signal containing a specific number n of samples,
- pre-emphasising (1) the digital signal to obtain a pre-emphasised digital signal,
- filtering (2) the pre-emphasised digital signal by means of a high-pass digital filter (44) to obtain a filtered digital signal,
- measuring (3, 4) in each frame the maximum power level of the samples of the pre-emphasised signal and the maximum power level of the samples of the filtered digital signal,
- calculating (12...28) between two limits the long-term mean value of the maximum value of the power level of the samples of the filtered signal,
and characterised in that it consists in:
- establishing (5) a power ratio R between the maximum power level of the filtered digital signal and the maximum power level of the samples of the preemphasised digital signal,
- calculating (27, 28) between two limits the long-term mean value of the power ratio,
- calculating (29) from long-term mean values four threshold values, two maxima comprising two lower limits of the speech condition for the filtered signal and the power ratio respectively, and two minima comprising two upper limits of the noise condition for the filtered signal and the power ratio respectively, in order to compare at these threshold values the maximum power level of the filtered signal and the power ratio,
- deciding (30...40) from the presence of the speech signal in the noisy signal when the maximum power level of the filtered digital signal, or the power ratio respectively, are above their maximum threshold values,
- and deciding (30...40) from the absence of a speech signal in the noisy signal when the maximum power level of the filtered digital signal or the power ratio R respectively, are below their minimum threshold values.

2. Process according to claim 1, characterised in that preemphasis of the digital signal is achieved by means of a high-pass digital filter (43) of the Z-transform type H(z) = 1 - 0.86 z⁻¹.

3. Process according to any of the claims 1 and 2, characterised in that the high-pass digital filter (44) has a cut-off frequency of approximately 1200 Hz.

4. Process according to any one of the claims 1 to 3, characterised in that the maximum power level (45, 46) in each frame is measured on the sample with the maximum amplitude.

5. Process according to any one of the claims 1 to 4, characterised in that the long-term mean value Xₘ of the maximum value of the power level of the filtered signal is calculated (24, 25) by applying in each current frame a recurrence relationship of the form:${\text{X}}_{\text{moy}} {\text{= T}}_{\text{m}} {\text{. X}}_{\text{moy.old}} {\text{+ (1 - T}}_{\text{m}} \text{) X₂}$ if the value of the parameter X₂ is higher than the parameter X_{moy.old}
or according to a relationship of the form:${\text{X}}_{\text{moy}} {\text{= T}}_{\text{d}} {\text{. X}}_{\text{moy.old}} {\text{+ (1 - T}}_{\text{d}} \text{) X₂}$ if the value of the parameter X₂ is less than the parameter X_{moy.old}
where: the value X₂ is equal to the value of the sample Xₚₕ of the maximum power in each frame, limited between two threshold values Xₚₕ.sup and Xₚₕ.inf, X_{moy.old} is the long-term mean value calculated in the preceding frame, and Tₘ and T_{d} are the time constants; Tₘ being a time constant greater than T_{d}.

6. Process according to claim 5, characterised in that the mean value R_{moy} of the maximum value of the power ratio R is calculated (27, 28) by applying in each current frame a recurrence relationship of the form:${\text{R}}_{\text{moy}} {\text{= T}}_{\text{m}} {\text{R}}_{\text{moy.old}} {\text{+ (1 - T}}_{\text{m}} \text{) R₂}$ if the parameter R₂ is greater than the parameter R_{moy.old} and according to a recurrence relationship of the form:${\text{R}}_{\text{moy}} {\text{= T}}_{\text{d}} {\text{R}}_{\text{moy.old}} {\text{+ (1 - T}}_{\text{d}} \text{) R₂}$ if the parameter R₂ is less than the parameter R_{moy}; R_{moy.old} denoting the mean long-term power ratio calculated in the preceding frame.

7. Process according to claims 5 and 6, characterised in that the four threshold values are calculated (29) by applying the relationships:${\text{SX₁ speech = a.X}}_{\text{moy}} {\text{+ X}}_{\text{ph}} \text{.inf}$${\text{SX₁ noise = b.X}}_{\text{moy}} {\text{+ X}}_{\text{ph}} \text{.inf}$${\text{SR₁ speech = a.R}}_{\text{moy}} \text{+ R.inf}$${\text{SR₁ noise = b.R}}_{\text{moy}} \text{+ R.inf}$ the parameters a and b being constants.

8. Process according to claim 7, characterised in that a = 1.8 and b = 1.25.

9. Device for detecting a speech signal in a signal embedded in noise, comprising:
- means for splitting the signal into frames,
- means for sampling each frame to obtain a digital signal containing a specific number n of samples,
- means for pre-emphasising (1) the digital signal to obtain a pre-emphasised digital signal,
- means for filtering (2) the pre-emphasised digital signal by means of a high-pass digital filter (44) to obtain a filtered digital signal,
- means for measuring (3, 4) in each frame the maximum power level of the samples of the pre-emphasised signal and the maximum power level of the samples of the filtered digital signal,
- means for calculating (12...28) between two limits the long-term mean value of the maximum value of the power level of the samples of the filtered signal,
and characterised in that it comprises:
- means for establishing (5) a power ratio R between the maximum power level of the filtered digital signal and the maximum power level of the samples of the preemphasised digital signal,
- means for calculating (27, 28) between two limits the long-term mean value of the power ratio,
- means for calculating (29) from long-term mean values four threshold values, two maxima comprising two lower limits of the speech condition for the filtered signal and the power ratio respectively, and two minima comprising two upper limits of the noise condition for the filtered signal and the power ratio respectively, in order to compare at these threshold values the maximum power level of the filtered signal and the power ratio,
- means for deciding (30...40) from the presence of the speech signal in the noisy signal when the maximum power level of the filtered digital signal, or the power ratio respectively, are above their maximum threshold values,
- and means for deciding (30...40) from the absence of a speech signal in the noisy signal when the maximum power level of the filtered digital signal or the power ratio R respectively, are below their minimum threshold values.

10. Device according to claim 9, characterised in that it contains firmware-based calculation means.

11. Device according to claim 10, characterised in that the firmware-based calculation means are in the form of a signal-processing processor.
